# FASCICULE DE BREVET EUROPEEN

(11) **EP 1 939 111 B1**
(45) Date de publication et mention de la délivrance du brevet: **02.03.2011**
(21) Numéro de dépôt: 07291642.2
(22) Date de dépôt: 28.12.2007
(51) Int. Cl.: B65D 83/00, B05B 11/00

(54) **Distributeur de gél**
Gelspender
Gel dispenser

(30) Priorité: 29.12.2006 FR 0611520
(43) Date de publication de la demande: 02.07.2008
(73) Titulaire: Sannier, Gérard, 45490 Prefontaines (FR); Poizot, Francis, 92380 Garches (FR)
(72) Inventeur: Sannier, Gérard, 45490 Prefontaines (FR); Poizot, Francis, 92380 Garches (FR)
(74) Mandataire: Debay, Yves

(56) Documents cités:
- EP-A- 0 309 949
- EP-A1- 0 316 759
- FR-A1- 2 671 330
- US-B1- 6 406 207

## Description

L'invention concerne le domaine des distributeurs pour des produits à viscosité moyenne ou haute, comme par exemple des produits cosmétiques de type gel ou crème, nécessitant d'être conservés à l'abri de l'air. L'invention concerne plus particulièrement un distributeur délivrant une dose de produit sur un plateau de présentation, par un trou réalisé dans ce plateau, le trou étant ensuite refermé de façon étanche.

Certains produits cosmétiques utilisés, par exemple, sous forme de gel ou de pâte, de haute viscosité, doivent être conservés à l'abri de l'air pour ne pas se détériorer. La demande de brevet WO 2005/087618 enseigne un distributeur avec une valve de distribution étanche permettant de maintenir un produit de viscosité moyenne à haute, à l'abri de l'air. La demande de brevet WO 2005/087618 enseigne en particulier une valve disposée dans un plateau concave pour recueillir le produit expulsé. Cependant ce type de distributeur nécessite un agencement complexe de nombreux éléments de taille réduite. De plus ce document enseigne une activation complexe de la valve étanche par une liaison avec une deuxième valve de commande d'une ouverture d'alimentation communiquant avec un réservoir.

Le document FR 2 671 330 décrit un distributeur manuel et portatif pour crème et cosmétique comportant un récipient et une pompe constituée par deux parois rigides munies d'un clapet de refoulement, et reliées par une membrane périphérique définissant une chambre de pompe de volume variable, la membrane présentant une résistance élastique à la déformation, produisant un rappel d'écartement des parois rigides, l'une des parois formant un poussoir et l'autre paroi formant un adaptateur sur le récipient. La membrane assure seule la variation du volume de la chambre de pompe, l'étanchéité et le rappel élastique. Les multiples sollicitations subies par la membrane peut être source de fragilisation ou de perte d'étanchéité.

Le document EP 0 316 759 divulgue un distributeur de matière pâteuse comportant un réservoir à piston, un actionneur agissant sur une pompe comprenant une soupape anti-retour en entrée et en sortie, la soupape de sortie comprenant des éléments élastiques de retour en position fermée. Ces éléments élastiques par des sollicitations trop importantes peuvent se briser.

La présente invention a donc pour but de remédier à un ou plusieurs des inconvénients de l'art antérieur en proposant un dispositif simplifié pour la distribution de produit liquide de viscosité moyenne à haute, comme par exemple une crème ou un gel, le produit étant présenté à un utilisateur sur un plateau de distribution et le produit étant conservé à l'abri de l'air.

Cet objectif est atteint grâce à un dispositif de distribution d'un produit liquide de viscosité moyenne à haute selon la revendication 1.

Les revendications 2 à 14 présentent d'autres caractéristiques du dispositif.

D'autres particularités et avantages de la présente invention apparaîtront plus clairement à la lecture de la description ci-après, faite en référence aux dessins annexés, dans lesquels :
- la figure 1 représente une vue en coupe d'un exemple de dispositif de distribution selon l'invention en phase d'aspiration ;
- la figure 2 représente une vue en coupe d'un exemple de dispositif de distribution selon l'invention en phase d'expulsion ;
- la figure 3 représente une vue en coupe d'un autre exemple de dispositif de distribution selon l'invention ;
- la figure 4 représente une vue en coupe détaillée de l'ouverture d'expulsion d'un dispositif de distribution selon l'invention ;
- les figures 5 et 6 représentent chacune une vue en perspective d'un exemple d'élément élastique de fermeture de l'ouverture d'expulsion d'un dispositif de distribution selon l'invention ;
- la figure 6bis représente une vue en perspective d'un exemple d'ouverture de distribution selon l'invention ;
- la figure 7 représente une vue de dessus d'un exemple d'un dispositif de distribution selon l'invention ;
- la figure 8 représente une vue en coupe de la partie supérieure du dispositif représenté à la figure 7 ;
- les figures 9 à 11 représentent chacune une vue en coupe de la partie supérieure d'un exemple de dispositif de distribution selon l'invention.

L'invention va être décrite en référence aux figures précédemment citées. Un produit liquide de viscosité moyenne à haute, comme par exemple un produit cosmétique de type gel ou crème, devant être conservé à l'abri de l'air, est stocké dans un réservoir (2) de contenance variable correspondant à la quantité de produit stocké. Le brevet US 5,152,434 décrit par exemple un tel réservoir dans une pompe avec un premier piston limitant une chambre de pompage alimentée par un réservoir disposé dans un cylindre et limité par un deuxième piston mobile. De manière non limitative, un piston (23) mobile est disposé en face d'une ouverture (22) d'alimentation en liquide, et coulisse dans un cylindre (24), le cylindre (24) et le piston (23) délimitant le réservoir (2). Le réservoir (2) alimente une chambre (1) de pompage par une ouverture (22) d'alimentation à clapet (21) anti-retour. Le clapet (21) anti-retour empêche le produit liquide de circuler de la chambre (1) de pompage vers le réservoir (2) et autorise une circulation (F1) de liquide du réservoir (2) vers la chambre (1), comme représenté à la figure 1. De manière non limitative, le clapet (21) anti-retour comprend une bille ou un pointeau venant contre un bord tronconique de l'ouverture (22) d'alimentation en liquide ou une membrane venant boucher l'ouverture (22) d'alimentation en liquide ou un autre élément d'obstruction de l'ouverture d'alimentation, des éléments de maintien de l'élément d'obstruction étant, par exemple, disposés dans la chambre (1), en face de l'ouverture (22) d'alimentation.

Le liquide est aspiré dans la chambre (2) par l'ouverture (22) d'alimentation, puis le liquide est expulsé (F3) de la chambre (2) de pompage par une ouverture (31) de distribution réalisée dans un plateau (3) de distribution, comme représenté à la figure 2. Une ou plusieurs cloisons (11, 12, 14, 37) entourant la chambre réalisent une jonction étanche entre l'ouverture (22) d'alimentation et l'ouverture (31) de distribution. Une dose (G) de produit disposée sur une surface (S3) de distribution du plateau (3), est ainsi disponible pour un utilisateur. De manière non limitative, la surface (S3) supérieure du plateau (3) de distribution est concave ou droite, le distributeur étant, par exemple, positionné avec sa surface (S3) de distribution vers le haut.

Lors d'une aspiration (F1) du liquide contenu dans le réservoir (2), dans la chambre (1) de pompage, le volume du réservoir (2) diminue de façon à ce que sa contenance corresponde au volume de liquide contenu. Le piston (23) avance (F2), par exemple, vers l'ouverture (22) d'alimentation au fur et à mesure que le liquide est aspiré dans la chambre (1) de pompage. Comme représenté à la figure 1, l'aspiration (F1) de liquide dans la chambre (1) par l'ouverture (22) est réalisée lors d'une expansion de la chambre (1). La chambre (1) étant formée en partie par une cloison (11) déformable, l'expansion de la chambre est due, par exemple, à un mouvement (M1) d'extension de la cloison (11) déformable. De manière non limitative, le volume maximum de la chambre correspond à une position au repos ou partiellement comprimée de la cloison (11) déformable. Lors d'une expansion de la chambre, le liquide sortant du réservoir (2) repousse le clapet (21) anti-retour et provoque un mouvement (F2) de remontée du piston (231) dans le cylindre (24). Le réservoir ne contenant pas d'air et la chambre (1) de pompage étant entièrement remplie de produit liquide, le produit liquide à distribuer n'entre en contact avec l'air qu'à sa sortie par l'ouverture (31) de distribution. De manière non limitative, le réservoir se vide jusqu'à ce que le piston (23) vienne en appui contre l'ouverture (22) d'alimentation. De manière non limitative, le piston (23) délimitant le réservoir, comprend sur sa face disposée vers l'extérieur, un moyen d'accrochage, comme par exemple un trou (231) fileté, permettant d'accrocher une tige filetée pour tirer le piston (23) hors du cylindre (24) pour remplir de nouveau le réservoir (2).

La cloison déformable (11), dont la paroi intérieure forme en partie la chambre (1) de pompage, est disposée dans un espace (30) de rangement du distributeur. La cloison déformable est par exemple fixée à des cloisons rigides de la pompe ou fait partie d'une pièce, comme par exemple une cloche élastique déformable, comprise dans la pompe. De manière non limitative, l'espace (30) de rangement, par exemple de forme cylindrique, s'étend au dessus d'une cloison inférieure dans laquelle est réalisée l'ouverture (22) d'alimentation. La cloison inférieure, de manière non limitative, commune au cylindre du réservoir, réalise, par exemple, une paroi (37) inférieure de la chambre (1) de pompage. La cloison inférieure est, par exemple, prolongée à sa périphérie, par une cloison (35) latérale. De manière non limitative, la cloison (35) latérale est de section circulaire, arrondie ou angulaire formant par exemple un polygone comme un carré, un hexagone ou un octogone. L'espace (30) de rangement est, par exemple, fermé sur le dessus, par le plateau (3) de distribution. De manière non limitative, le plateau est mobile pour être pressé par un utilisateur ou un bouton (38) poussoir est réalisé dans le plateau (3). Un appui sur le plateau ou le bouton, en liaison avec la cloison déformable, déforme et comprime (M2) la cloison déformable pour réduire le volume de la chambre et expulser le produit liquide par l'ouverture de distribution.

La cloison déformable est, par exemple réalisée par une partie (11) bombée déformable et élastique, d'une cloche (11, 12, 13, 14) dans laquelle est réalisée en partie, la chambre (1) de pompage. La cloche est maintenue, par des moyens de liaison, dans l'espace (30) de rangement. La cloche comprend par exemple, un anneau (13) rigide en appui contre une paroi (36, 351) latérale de l'espace (30) de rangement. La paroi latérale d'appui contre l'anneau (13) de maintien de la cloche, est par exemple la paroi (351) latérale délimitant l'espace (30) de rangement ou une paroi (36) réalisée par un anneau cylindrique prolongeant la paroi (37) inférieure de l'espace (30) de rangement, comme représenté à la figure 3. Cet anneau d'appui, de diamètre intérieur correspondant au diamètre extérieur de l'anneau (13) d'appui, est par exemple disposé autour de l'ouverture (22) d'alimentation. De manière non limitative, l'anneau rigide de maintien est, par exemple, prolongé d'un côté par la partie (11) bombée élastique et de l'autre côté, par une lèvre (14) d'étanchéité en appui contre la surface (37) inférieure, autour de l'ouverture (22) d'alimentation. La partie (11) bombée se prolonge, de manière non limitative, par un tube (11) ou un conduit de liaison avec le plateau (3), débouchant en face de l'ouverture (31) de distribution.

Le tube, par exemple de section transversale circulaire, est inséré dans un logement (39) du plateau (3) serré autour du tube (12) rigide et maintenant le tube (11) avec le plateau (3) de distribution.

Selon un autre exemple, comme représenté à la figure 10, un conduit à soufflets ou en accordéon, déformable, est fixé, par exemple, par collage, au plateau de distribution.

Selon un autre mode de réalisation, la cloche comprend un anneau (15) inférieur, fixé, par exemple par collage, contre la paroi (37) inférieure ou latérale de l'espace (30) de rangement et autour de l'ouverture (22) d'alimentation. A l'opposé de la paroi (37) inférieure, l'anneau (15) collé se prolonge de même que précédemment décrit, par la partie (11) bombée déformable et élastique et par le tube ou le conduit à soufflets.

Un élément (32) d'étanchéité élastique et déformable, disposé sur le plateau (3) ou lié à la pièce formant la chambre déformable, ferme ou ouvre l'ouverture (31) de sortie. L'élément d'étanchéité, par exemple, disposé sur le plateau, a une épaisseur (H32) maximum déterminée et une surface d'appui déterminée supérieure à la section transversale de l'ouverture (31) de distribution. De manière non limitative, la surface d'appui de l'élément d'étanchéité est ronde, ovale, arrondie ou anguleuse, formant par exemple un polygone comme un carré, un hexagone ou un octogone. L'élément d'étanchéité disposé sur le plateau, comme par exemple un disque en matière plastique souple et déformable, comprend au moins un point (321) de fixation avec le plateau (3) et au moins une partie (322) mobile s'écartant de l'ouverture (31) pour laisser sortir du produit liquide. L'élément (32) élastique d'étanchéité est, par exemple, disposé sur le plateau (3), de manière non limitative, dans un renfoncement (320) de profondeur (H3) déterminée supérieure à l'épaisseur (H32) de l'élément d'étanchéité, de façon à ce que l'élément d'étanchéité, en position fermée, ne dépasse pas au dessus de la surface (S3) supérieure du plateau (3) de distribution. Le renfoncement a aussi une section transversale englobant la surface de l'élément d'étanchéité.

Selon un autre exemple, l'élément d'étanchéité est lié à un conduit prolongeant la paroi déformable, l'élément d'étanchéité étant en retrait par rapport à la surface supérieure du plateau.

Par ses propriétés élastiques, l'élément d'étanchéité revient en position de fermeture de l'ouverture (31) de distribution, plaqué autour du bord de l'ouverture, après le passage du produit liquide. L'élément d'étanchéité est par exemple fixé par collage ou par serrage. Le plateau (3) ou respectivement l'élément (32) d'étanchéité comprend, par exemple, un téton (324) saillant venant s'insérer dans un trou de serrage réalisé dans l'élément (32) d'étanchéité ou respectivement dans le plateau (3).

L'utilisateur en passant ses doigts le long de la surface (S3) de distribution passe sur l'élément (32) d'étanchéité, sans buter contre l'élément (32) d'étanchéité et ne risque pas, par exemple, d'ouvrir accidentellement l'ouverture de distribution, maintenant ainsi le produit, comme par exemple du gel, à l'abri de l'air. L'élément (32) d'étanchéité, disposé dans le renfoncement (320), a ainsi un aspect extérieur continu avec la surface (S3) supérieure du plateau (3) de distribution. Le plaquage, en position fermée, de l'élément (32) d'étanchéité est assuré par ses propriétés élastiques et par l'aspiration dans la chambre (1) de pompage.

La figure 5 représente, par exemple, un disque (32a) comprenant une première zone (321a) fixée, par exemple par collage, au plateau (3) et une deuxième zone (322b) mobile en appui sur une surface d'appui du plateau (3). La première et la deuxième zone entourent une troisième zone (322a) mobile du disque (32a) disposée en face de l'ouverture (31) de distribution.

La figure 6 représente un exemple de disque (32b) fendu comprenant une zone (321 b) périphérique fixée, par exemple par collage, au plateau (3). De manière non limitative, les fentes (3200) séparent le disque (32b) fendu qui comprend des parties centrales mobiles venant obturer l'ouverture de distribution et en appui contre un croisillon disposé transversalement à l'ouverture (31) de distribution du plateau (3), comme représenté à la figure 6bis. Chaque partie mobile du disque (32b) fendu comprend une zone (322d) venant contre un ou plusieurs bras (325) et une zone (322c) d'obturation d'un passage pour le produit liquide. De manière non limitative, le disque comprend par exemple deux fentes (3200) passant par le centre du disque (32b) fendu, séparant la partie mobile du disque en quatre parties en appui sur un ou plusieurs bras (325) d'un croisillon à quatre bras. Le nombre de bras (325) de supports est, par exemple, égal au nombre de parties mobiles séparées du disque (32b) fendu. Les bras (325) de support sont disposés, par exemple avec leur surface supérieure d'appui dans le même plan que la surface (326) de fixation du plateau (3) avec le disque (32b).

Selon une variante de réalisation, comme représenté à la figure 4, la partie mobile de l'élément d'étanchéité venant en appui contre le plateau (3), s'appuie contre une arrête (323) saillante du plateau (3). L'élément d'étanchéité, comme par exemple un disque souple et déformable, se déforme légèrement au contact de l'arrête pour améliorer l'étanchéité en position de fermeture de l'ouverture (31) de distribution. L'effort de pression de l'élément (32) d'étanchéité contre le plateau est dû notamment à son élasticité et au phénomène d'aspiration dans la chambre (1) de pompage.

Selon une variante de réalisation, l'élément d'étanchéité prolongeant la pièce déformable formant, en partie, la chambre (1) de pompage, comprend une surface supérieure fendue et bombée vers l'extérieur, comme représenté à la figure 11. Les fentes réalisent, par exemple, des parties s'ouvrant vers l'extérieur ou restant serrées ensemble, de façon étanche, au repos.

Pour distribuer une dose (G) de produit liquide, comme par exemple du gel ou de la crème, sur la surface (S3) supérieure du plateau (3) de distribution, l'utilisateur exerce une pression sur le dispositif de distribution par un moyen de pression pour comprimer (M2) la cloison déformable et réduire le volume de la chambre (1) de pompage. Le produit liquide sort alors en repoussant l'élément (32) d'étanchéité, comme représenté à la figure 2. L'utilisateur appuie par exemple sur la surface supérieure (S3) du plateau (3) mobile ou sur un bouton (38) poussoir aménagé dans le plateau (3) mobile ou fixe. Le dispositif de distribution est ensuite ramené dans sa position initiale par élasticité, la cloison déformable reprenant sa forme initiale, par extension (M1) de la cloison déformable. Une expansion de la chambre (1) de pompage provoque alors une aspiration dans la chambre de pompage et plaque l'élément (32) d'étanchéité contre le bord de l'ouverture (31) de distribution fermée de façon étanche. Le phénomène d'aspiration et les propriétés élastiques de l'élément d'étanchéité tendent à ramener l'élément d'étanchéité en position de fermeture de l'ouverture de distribution, lors d'une aspiration (F1) dans la chambre (1) de pompage, comme représenté à la figure 1.

De manière non limitative, comme représenté à la figure 2, la cloison déformable est comprimée par une pression de l'utilisateur sur la surface supérieure (S3) du plateau (3) de présentation. La force de compression (M2) exercée par l'utilisateur, est, par exemple, transmise par le plateau (3) directement sur la cloison déformable ou au tube (12) rigide prolongeant la cloison déformable, le tube (12) rigide exerçant une force de compression sur la cloison (11) élastique déformable qui est comprimée, la chambre (1) de pompage étant alors réduite. Lorsque l'utilisateur n'exerce plus sa pression, la partie déformable se déforme en extension, par élasticité et repousse le plateau ou le tube.

Selon une variante de réalisation, la cloison déformable comprend une ouverture prolongée par un conduit (120) à soufflets, déformable, de rigidité supérieure à la rigidité de la cloison (11) déformable, comme représenté à la figure 10. Ce conduit (120) à soufflets est, par exemple, serti dans un logement (39) sous le plateau, pour déboucher en face de l'ouverture (31) de distribution dans le plateau (3). Le conduit (120) à soufflets de rigidité supérieure à la cloison (11) déformable, transmet par exemple un premier effort de pression sur la cloison déformable, puis l'augmentation de pression et d'application d'un deuxième effort de compression entraîne, par exemple, la déformation du conduit (120) à soufflets. De façon avantageuse, en dessous d'un effort de pression déterminé, la déformation du conduit (120) à soufflets est négligeable pour délivrer une première dose déterminée de liquide visqueux, comme par exemple du gel. L'application d'un effort de pression supérieur permet alors la déformation du conduit (210) à soufflets juste après la déformation de la cloison (11) déformable. La déformation est alors plus importante et réalise une réduction plus importante de la chambre et pour augmenter la dose de produit liquide distribué.

Selon une variante de réalisation, la cloison (11) déformable comprend une ouverture prolongée par un tube (121) souple en liaison avec l'élément d'étanchéité et maintenu, par exemple par collage ou par serrage, dans un passage du plateau de distribution, comme représenté à la figure 11. De façon avantageuse, une pression sur le plateau de distribution provoque la déformation de la pièce comprenant le tube (121) souple et déforme en particulier le bord supérieur du tube. La déformation du bord supérieur du tube (121) souple implique alors une ouverture de l'élément (32) d'étanchéité. De manière non limitative, la surface inférieure du plateau vient contre la cloison (11) déformable. De manière non limitative, une seule pièce réalise la chambre étanche entre l'ouverture (22) d'alimentation et l'ouverture (31) de distribution.

Selon un exemple de réalisation, comme représenté à la figure 3, le plateau (3) est lié, par sa face inférieure, à des pattes (301) souples élastiques en appui sur la cloison (11) déformable, par exemple bombée, ou sur une paroi de l'espace (30) de rangement. La pression exercée par l'utilisateur est transmise en partie par les pattes (301) flexibles élastiques qui exercent, par exemple, un effort de compression sur la partie (11) bombée élastique de la cloison (11) déformable. Lors d'une aspiration, des pattes souples exercent un effort de retour en position initiale sur le plateau (3), les pattes souples étant, par exemple, en appui sur une paroi de l'espace (30) de rangement dans lequel est disposée la cloison (11) déformable.

Selon un exemple de réalisation, le plateau (3) comprend sur sa face inférieure dirigée vers la cloison (11) déformable, des pattes (302) d'appui rigides venant contre la cloison (11) déformable, comme par exemple la partie (11) flexible élastique bombée d'une cloche, comme représenté à la figure 9. De manière non limitative, les pattes (302) d'appui rigides sont disposées contre la cloison bombée déformable et suivent la forme de la cloison au repos ou sont disposées en appui contre la cloison élastique déformable en partie comprimée dans la position de repos du dispositif de distribution, le plateau étant maintenu contre un élément de butée en hauteur, comme par exemple une bague (4) supérieure venant en appui sur la périphérie du plateau (3).

Selon un exemple de réalisation, de manière non limitative, la compression de la chambre de pompage est réalisée par un appui de l'utilisateur sur un bouton (38) poussoir mobile en translation par rapport au plateau (3). De manière non limitative, le bouton poussoir mobile en translation est associé au plateau (3) fixe ou mobile. Le bouton (38) poussoir comprend par exemple une patte (303) rigide d'appui contre la cloison déformable, comme par exemple la partie bombée d'une cloche. Le bouton (38) est par exemple guidé par une cloison (381) venant contre une surface d'appui (351) réalisée par une cloison (35) du dispositif de distribution ou le bouton (38) est guidé latéralement, par une surface (361) d'appui du plateau (3).

De manière non limitative, le plateau (3) mobile, recevant le bouton (38), permet aussi d'exercer une force de compression et comprend, de manière non limitative, une partie (362) de recouvrement d'une partie biseautée du bouton (38) poussoir, de façon à ce que l'appui sur le plateau (3) entraîne le bouton (38) et que lorsque l'utilisateur appuie seulement sur le bouton (38), le plateau (3) n'est pas déplacé. L'appui sur le bouton (38) poussoir entraîne par exemple la distribution d'une dose déterminée inférieure à la dose distribuée par un appui sur le plateau (3).

De manière non limitative, le tube (12) ou le conduit à soufflets reliant le plateau (3) et la cloison déformable, comme par exemple la partie (11) bombée compressible de la cloche, est disposé en haut de la cloison déformable réalisée bombée, le tube ou le conduit étant centrée par rapport à la cloison bombée déformable, comme représenté à la figure 8, ou de façon décentrée, comme représenté à la figure 9.

Selon une variante de réalisation non représentée, un tube central lié à la cloison déformable, débouche dans un passage réalisé centralement dans le plateau (3), le passage dans le plateau (3) traversant transversalement le plateau (3) et débouchant à la surface (S3) supérieure du plateau (3) dans une zone périphérique du plateau (3).

De manière non limitative, le plateau (3) de distribution est mobile et guidé en translation par rapport à la cloison (35) latérale réalisant l'espace (30) de rangement dans lequel est disposé la cloison déformable délimitant en partie la chambre. Selon un exemple de réalisation, le guidage est réalisé par une paroi latérale du plateau (3) ayant une surface d'appui contre une surface de guidage (351) d'une cloison du distributeur, comme représenté à la figure 9. La surface d'appui du plateau (3) venant, par exemple, contre une paroi de l'espace (30) de rangement, réalise un guidage en translation et permet de maintenir le plateau (3) pour conserver son orientation, le plateau étant par exemple à l'horizontal.

Selon un autre mode de réalisation, le plateau comprend des bords latéraux arrondis permettant une translation et une inclinaison par un pivotement du plateau (3). De manière non limitative, la surface (S3) supérieure du plateau (3) est en appui contre une bague (4) réalisant une butée en hauteur. La bague (4) est, par exemple, fixée par vissage et vient en appui contre une partie périphérique de la surface (S3) supérieure, pour limiter le déplacement du plateau (3) vers le haut. De manière non limitative, les pattes (301) flexibles, venant en appui contre la cloison déformable ou contre la paroi de l'espace (30) de rangement, permettent de réaliser un guidage du plateau et exercent une force s'ajoutant à la force de retour, vers la position non compressée de la cloison déformable, pour ramener le plateau en position initiale, par exemple à l'horizontale. De façon avantageuse, le plateau inclinable, en appui contre la bague (4) supérieure de limitation, permet à l'utilisateur d'exercer un bras de levier en appuyant d'un côté, à la périphérie du plateau, le plateau pivotant, en appui sur le côté opposé contre la bague (4) d'arrêt.

De façon avantageuse, la cloison déformable bombée, comme par exemple la partie (11) bombée déformable de la cloche, peut être compressée par des appuis en une pluralité de points. De plus, le plateau qui peut être laissé libre en rotation, permet d'exercer un appui minime, la force de pression étant mieux contrôlée par l'utilisateur que dans le cas d'une chambre de pompage réalisée avec un piston dans un cylindre. De plus le piston, selon l'art antérieur, doit être en liaison étanche avec le cylindre, contrairement à la présente invention où l'élément mobile, comme par exemple le plateau, ne nécessite pas une liaison étanche avec le cylindre. La disposition selon la présente invention, permet au contraire d'appuyer de plusieurs façons, avec une force différente, le plateau étant maintenu à plat ou une ou plusieurs rotations étant autorisées, par exemple pour l'inclinaison du plateau. La construction d'un dispositif de distribution selon l'invention offre ainsi de nombreuses possibilités avec peu de pièces pour la construction. De plus, le distributeur est réalisable en utilisant uniquement des matériaux en plastique, ce qui implique que la pompe est entièrement recyclable et résistante aux produits corrosifs. De façon avantageuse, la pièce comportant la cloison déformable, par exemple réalisée par moulage, permet de nombreuses formes, selon de nombreuses épaisseurs et selon différentes propriétés élastiques.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Dispositif de distribution d'un produit liquide de viscosité moyenne à haute, le produit liquide étant stocké dans un réservoir (2), le réservoir (2) alimentant une chambre (1) en produit liquide par une ouverture (22) d'alimentation avec un clapet (21) anti-retour empêchant le produit liquide de circuler de la chambre (1) vers le réservoir (2), le produit liquide étant expulsé de la chambre (1) vers une ouverture (31) de distribution réalisée dans un élément mobile (3) de distribution, le dispositif de distribution comprenant en outre :
- un élément (32) d'étanchéité élastique et déformable bouchant l'ouverture (31) de distribution dans une position fermée, l'élément (32) d'étanchéité comprenant au moins une partie (322) mobile par rapport à l'élément (3) mobile de distribution, pour s'ouvrir lorsque le produit liquide est expulsé et l'élément (32) d'étanchéité tendant à revenir, par élasticité, en position fermée, après expulsion,
- une cloison (11) déformable et élastique dont la paroi intérieure forme une première partie de la chambre, la cloison (11) déformable, étant bombée vers l'extérieur de la chambre, dans une position non comprimée, et s'étendant jusqu'à une cloison rigide inférieure dans laquelle est réalisée l'ouverture (22) d'alimentation ou jusqu'à une cloison rigide latérale reliée à la cloison rigide inférieure, la cloison (11) déformable comprenant un orifice d'expulsion de la première partie de la chambre, les bords de l'orifice d'expulsion de la cloison (11) déformable étant prolongés par un conduit de prolongation de rigidité déterminée qui s'étend, de façon étanche, jusqu'à l'ouverture de distribution et
- des moyens (3, 38, 301, 302, 303) de liaison entre d'une part une surface d'appui de l'élément (3) mobile de distribution, sur laquelle une pression est appliquée par un utilisateur, et d'autre part les bords de l'orifice d'expulsion de la cloison (11) déformable ou une paroi extérieure bombée de la cloison (11) déformable, pour comprimer la cloison déformable et réduire le volume de la chambre (1) et pour expulser le produit liquide vers l'ouverture de distribution, la cloison déformable, à la fin de l'application de pression par l'utilisateur, revenant par élasticité vers sa position non comprimée pour réaliser une aspiration de produit liquide dans la chambre par l'ouverture d'alimentation,
**caractérisé en ce que** l'élément (3) mobile de distribution est mobile en translation et en rotation de façon à être inclinable par rapport à sa position de repos, sous la pression de l'utilisateur,
des pattes (301) flexibles de guidage, liées à une face de l'élément (3) mobile de distribution disposée vers la cloison (11) déformable, venant en appui contre la cloison déformable ou contre une paroi d'un espace (30) de rangement de la cloison déformable.

2. Dispositif de distribution de produit liquide selon la revendication 1, **caractérisé en ce que** la surface d'appui de l'élément mobile de distribution est plate ou incurvée en creux et disposée autour d'un orifice de distribution par lequel débouche l'ouverture de distribution, l'élément (32) d'étanchéité élastique et déformable, dans sa position fermée, étant en retrait ou dans le prolongement de la surface (S3) d'appui.

3. Dispositif de distribution de produit liquide selon la revendication 2, **caractérisé en ce que** l'élément (32) d'étanchéité est un disque (32a, 32b) en appui sur le rebord de l'orifice de distribution, avec au moins un point de fixation sur le rebord de l'orifice de distribution.

4. Dispositif de distribution de produit liquide selon la revendication 3, **caractérisé en ce que** le disque est fixé sur le rebord de l'orifice de distribution sur toute sa périphérie (321b), le disque ayant une pluralité de fentes séparant le disque en plusieurs parties mobiles (322c, 322d), des bras de support d'au moins une des parties mobiles étant disposés en travers de l'ouverture (31) de distribution.

5. Dispositif de distribution de produit liquide selon la revendication 3 ou 4, **caractérisé en ce que** le disque est disposé dans un renfoncement (320) de l'élément (3) mobile de distribution, de profondeur (H3) supérieure à l'épaisseur (H32) du disque.

6. Dispositif de distribution de produit liquide selon une des revendications 3 à 5, **caractérisé en ce que** ladite partie mobile (322, 322b, 322d) de l'élément d'étanchéité, en position de fermeture, est en appui contre une arête (323) d'étanchéité saillante vers ladite partie mobile et appartenant à l'élément (3) mobile de distribution.

7. Dispositif de distribution de produit liquide selon la revendication 1 ou 2, **caractérisé en ce que** l'élément (32) d'étanchéité est lié à une pièce comprenant la cloison (11) déformable le conduit s'étendant de l'orifice d'expulsion de la cloison (11) jusqu'à l'ouverture de distribution, l'élément (32) d'étanchéité étant fendu et bombé vers l'extérieur de la chambre (1), la pièce étant réalisée avec son conduit déformable et de rigidité inférieure à la cloison (11) déformable.

8. Dispositif de distribution de produit liquide selon une des revendications 1 à 6, **caractérisé en ce que** l'élément mobile (3) de distribution comprend une surface latérale de guidage dans un cylindre, la surface latérale de guidage ayant un profil arrondi permettant une rotation pour réaliser l'inclinaison de l'élément mobile (3) de distribution par rapport à son orientation dans sa position de repos, le conduit de prolongation venant en face ou dans l'ouverture de distribution, en appui contre l'élément (3) mobile de distribution, le conduit de prolongation étant de rigidité supérieure à la cloison mobile pour que la pression appliquée par l'utilisateur, sur la surface d'appui, comprime la cloison déformable, la cloison déformable (11) repoussant ensuite l'élément (3) mobile de distribution en revenant vers sa position non comprimée.

9. Dispositif de distribution de produit liquide selon la revendication 8, **caractérisé en ce que** le conduit de prolongation est déformable, le conduit de prolongation se déformant après la cloison (11) déformable, sous la pression appliquée par l'utilisateur, pour réduire davantage le volume de la chambre et expulser une première dose supplémentaire de produit liquide.

10. Dispositif de distribution de produit liquide selon la revendication 9, **caractérisé en ce que** le conduit de prolongation est un conduit (120) à soufflets.

11. Dispositif de distribution de produit liquide selon une des revendications 8 à 10, **caractérisé en ce qu'**il comprend une bague (4) supérieure de butée contre une surface supérieure périphérique de l'élément mobile (3) de distribution.

12. Dispositif de distribution de produit liquide selon une des revendications 1 à 11, **caractérisé en ce que** l'élément mobile de distribution fermant l'espace (30) de rangement dans lequel est disposé la cloison (11) déformable, les pattes de guidage élastiques et courbées, transmettent en partie la pression appliquée par l'utilisateur, par un effort de compression sur la cloison (11) déformable ou exercent, en appui sur la paroi de l'espace (30) de rangement, un effort de retour en position initiale sur l'élément (3) mobile de distribution.

13. Dispositif de distribution de produit liquide selon une des revendications 1 à 12, **caractérisé en ce que** les moyens de liaison entre la surface d'appui de l'élément (3) mobile de distribution et la paroi extérieure de la cloison (11) déformable, comprennent au moins une patte (302) rigide liée à une face l'élément (3) mobile de distribution disposée vers la cloison (11) déformable.

14. Dispositif de distribution de produit liquide selon une des revendications 1 à 13, **caractérisé en ce qu'**un bouton (38) poussoir, mobile en translation dans l'élément mobile (3) de distribution, comprend au moins une patte (303) rigide venant en appui sur la paroi extérieure de la cloison (11) déformable s'étendant entre son orifice d'expulsion et la cloison rigide jusqu'à laquelle s'étend la cloison (11) déformable, pour comprimer la cloison déformable lorsque le bouton est pressé et délivrer une deuxième dose supplémentaire de produit liquide, la cloison déformable repoussant ensuite le bouton en revenant, par élasticité, vers sa position non comprimée.

## Claims

1. A device for distribution of a liquid product of medium to high viscosity, the liquid product being stored in a tank (2), the tank (2) supplying a chamber (1) with liquid product via a supply opening (22) with a check valve (21) preventing the liquid product from circulating from the chamber (1) towards the tank (2), the liquid product being expelled from the chamber (1) towards a distribution opening (31) made in a mobile distribution element (3), the device for distribution further comprising:
- an elastic and deformable seating element (32) stoppering the distribution opening (31) in a closed position, the sealing element (32) comprising at least one part (322) mobile relative to the mobile distribution element (3), to open when the liquid product is expelled and the sealing element (32) tending to return by elasticity to a closed position, after expulsion,
- a deformable and elastic baffle (11) whereof the inner wall forms a first part of the chamber, the deformable baffle (11), being domed towards the outside of the chamber, in a non-compressed position, and extending as far as a lower rigid baffle in which the supply opening (22) is made or as far as a rigid lateral, baffle attached to the lower rigid baffle, the deformable baffle (11) comprising an expulsion orifice of the first part of the chamber, the edges of the expulsion orifice of the deformable baffle (11) being prolonged by an extension conduit of determined rigidity which extends sealed as far as the distribution opening, and
- linking means (3, 38, 301, 302, 303) between, on the one hand, a support surface of the mobile distribution element (3), to which pressure is applied by a user and, on the other hand, the edges of the expulsion orifice of the deformable baffle (11) or an external domed wall of the deformable baffle (11), to compress the deformable baffle and reduce the volume of the chamber (1) and to expel the liquid product towards the distribution opening, the deformable baffle, on completion of application of pressure by the user, returning by elasticity to its non-compressed position to perform aspiration of liquid product in the chamber via the supply opening,
**characterised in that** the mobile distribution element (3) is mobile in translation and in rotation in order to create an inclination relative to the rest position when pressure is applied by the user,
flexible guide lugs (301) connected to one side of the mobile distribution element arranged towards the deformable baffle (11), supported against the deformable baffle or the wall of the deformable baffle storage space (30).

2. The device for distribution of liquid product as claimed in Claim 1, **characterised in that** the support surface of the mobile distribution element is flat or curved hollow and arranged about a distribution orifice via which the distribution opening terminates, the elastic and deformable sealing element (32) in its closed position being withdrawn or in the extension of the support surface (S3).

3. The device for distribution of liquid product as claimed in Claim 2, **characterised in that** the sealing element (32) is a disc (32a, 32b) supported on the rim of the distribution orifice, with at least one fixing point on the rim of the distribution orifice.

4. The device for distribution of liquid product as claimed in Claim 3, **characterised in that** the disc is fixed on the rim of the distribution orifice over its entire periphery (321 b), the disc having a plurality of slots separating the disc into several mobile parts (322c, 322d), support arms of at least one of the mobile parts being arranged through the distribution opening (31).

5. The device for distribution of liquid product as claimed in Claim 3 or 4, **characterised in that** the disc is arranged in an indention (320) of the mobile distribution element (3), of a depth (H3) greater than the thickness (H32) of the disc.

6. The device for distribution of liquid product as claimed in any one of Claims 3 to 5, **characterised in that** said mobile part (322, 322b, 322d) of the sealing element, in the closed position, is supported against a sealing edge (323) projecting towards said mobile part and belonging to the mobile distribution element (3).

7. The device for distribution of liquid product as claimed in Claim 1 or 2, **characterised in that** the sealing element (32) is connected to a piece comprising the deformable baffle (11), the conduit extending from the expulsion orifice of the baffle (11) to the distribution opening, the sealing element (32) being slotted and domed towards the outside of the chamber (1), the piece being made with its deformable conduit and with rigidity less than the deformable baffle (11).

8. The device for distribution of liquid product as claimed in any one of Claims 1 to 6, **characterised in that** the mobile distribution element (3) comprises a lateral guide surface in a cylinder with a rounded profile enabling rotation to create an inclination of the mobile distribution element (3) relative to its orientation in its rest position, the extension conduit opposite or in the distribution opening, supported against the mobile distribution element (3), the extension conduit being more rigid than the mobile baffle so that pressure applied by the user to the support surface compresses the deformable baffle, the deformable baffle (11) then pushing back the mobile distribution element (3) in returning to its non-compressed position.

9. The device for distribution of liquid product as maimed in Claim 8, **characterised in that** the extension conduit is reformable, the extension conduit deforming after the deformable baffle (11) under pressure applied by the user to further reduce the volume of the chamber and expel a first added dose of liquid product.

10. The device for distribution of liquid product as claimed in Claim 9, **characterised in that** the extension conduit is a bellow conduit (120).

11. The device for distribution of liquid product as claimed in any one of Claims 8 to 10, **characterised in that** it comprises an upper stop ring (4) against an upper peripheral surface of the mobile distribution element (3).

12. The device for distribution of liquid product as claimed in any one of Claims to 11, **characterised in that** the mobile distribution element closing the storage space (30) in which is arranged the deformable baffle (11); the elastic curved guide lugs partially transmit pressure applied by the user via compressive stress on the reformable baffle (11) or apply, supported against the storage space wall (30), a return force on the mobile distribution element (3) in initial position.

13. The device for distribution of liquid product as claimed in any one of Claims 1 to 12, **characterised in that** the linking means between the support surface of the mobile distribution element (3) and the external wall of the deformable baffle (11) comprise at least one rigid lug (302) attached to a face of the mobile distribution element (3) arranged towards the deformable baffle (11).

14. The device for distribution of liquid product as claimed in any one of Claims 1 to 13, **characterised in that** a push button (38), mobile in translation in the mobile distribution element (3), comprises at least one rigid lug (303) supported on the external wall of the deformable baffle (11) extending between its expulsion orifice and the rigid baffle to which the deformable baffle (11) extends to compress the deformable baffle when the button is pressed and deliver a second added dose of liquid product, the deformable baffle then pushing back the button in returning via elasticity to its noun-compressed position.

## Patentansprüche

1. Vorrichtung zum Spenden flüssigen Produkts mittlerer bis hoher Viskosität, wobei das Produkt in einem Behälter (2) gespeichert ist, wobei der Behälter (2) eine Kammer (1) mit flüssigem Produkt durch eine Versorgungsöffnung (22) mit einem Rückschlagventil (21) versorgt, das verhindern, dass das flüssige Produkt aus der Kammer (1) in den Behälter (2) zirkuliert, wobei das flüssige Produkt aus der Kammer (1) in eine Spenderöffnung (31) ausgestoßen wird, die in einem bewegbar Spenderelement (3) eingearbeitet ist, wobei die Spendervorrichtung weiterhin umfasst:
- rein elastisches und verformbares Dichtelement (32), das die Spenderöffnung (31) in einer geschlossenen Stellung verschließt, wobei das Dichtelement (32) mindestens einen im Verhältnis zum bewegbaren Spenderelement (3) bewegbaren Abschnitt (322) umfasst, um sich zu öffnen, wenn das flüssige Produkt aufgestoßen wird und das Dichtelement (32) dazu neigt, aufgrund von Elastizität nach dem Ausstoß in eine geschlossene Stellung zurückzukommen,
- eine elastische und verformbare Trennwand (11), deren innere Wand einen ersten Kammerabschnitt bildet, wobei die verformbare Trennwand (11) in einer nicht komprimierten Stellung in Außenrichtung der Kammer gewölbt ist und sich bis zu einer unteren starren Trennwand erstreckt, in die die Versorgungsöffnung (22) eingearbeitet ist, oder bis zu einer seitlichen starren Trennwand, die mit der unteren starren Trennwand verbunden ist, wobei die verformbare Trennwand (11) ein Ausstoßloch des ersten Kammerabschnitts umfaßt, wobei die Ränder des Ausstoßlochs der verformbaren Trennwand (11) durch eine Verlängerungsleitung bestimmter Festigkeit verlängert werden, die sich dicht bis zur Spenderöffnung verstreckt, und
- Verbindungsmittel (3, 38, 301, 302, 303) zwischen einerseits einer Stützfläche des bewegbaren Spenderelements (3), auf die von einem Benutzer ein Druck ausgeübt wird, und andererseits den Rändern des Ausstoßlochs der verformbaren Trennwand (11) oder einer gewölbten Außenwand der verformbaren Trennwand, um die verformbare Trennwand zu komprimieren und das Volumen der Kammer (1) zu reduzieren und um das flüssige Produkt in die Spenderöffnung auszustoßen, wobei die verformbare Trennwand am Ende der Druckanwendung durch den Benutzer durch Elastizität in ihre nicht komprimierte Stellung zurückkommt, um durch die Versorgungsöffnung flüssiges Produkt in die Kammer anzusaugen,
**dadurch gekennzeichnet, dass** das bewegbare Spenderelement (3) derart verschiebbar und drehbar bewegbar ist, dass es im Verhältnis zu seiner Ruhestellung unter dem Druck des Benutzers neigbar ist,
wobei sich flexible Führungslaschen (301), die mit einer Seite des bewegbaren Spenderelements (3) verbunden sind und in Richtung der verformbaren Trennwand (11) zeigen, auf der verformbaren Trennwand oder einer Wand eines Unterbringungsraums (30) der verformbaren Trennwand abstützen.

2. Vorrichtung zum Spenden flüssigen Produkts nach Anspruch 1, **dadurch gekennzeichnet, dass** die Stützfläche des bewegbaren Spenderelements flach oder hohl gekrümmt ist und um ein Spenderloch angeordnet ist, durch das die Spenderöffnung mündet, wobei das elastische und verformbare Dichtelement (32) in seiner geschlossenen Stellung zurückgezogen oder in der Verlängerung der Stützfläche (S3) ist.

3. Vorrichtung zum Spenden flüssigen Produkts nach Anspruch 2, **dadurch gekennzeichnet, dass** das Dichtelement (32) eine Scheibe (32a, 32b) mit mindestens einem Befestigungspunkt auf dem Rand des Spenderlochs ist, die sich auf dem Rand des Spenderlochs abstützt.

4. Vorrichtung zum Spenden flüssigen Produkts nach Anspruch 3, **dadurch gekennzeichnet, dass** die Scheibe auf dem Rand des Spenderlochs über seinen ganzen Umfang (321b) befestigt ist, wobei die Scheibe eine Mehrzahl von Schlitzen hat, die die Scheibe in mehrere bewegbare Abschnitte (322a, 322d) teilen, wobei Stützarme mindestens eines der bewegbaren Abschnitte quer zur Spenderöffnung (31) angeordnet sind.

5. Vorrichtung zum Spenden flüssigen Produkts nach Anspruch 3 oder 4, **dadurch gekennzeichnet, dass** die Scheibe in einem Rücksprung (320) des bewegbaren Spenderelements (3) mit der Tiefe (H3) angeordnet ist, die größer als die Dicke (H32) der Scheibe ist.

6. Vorrichtung zum Spenden flüssigen Produkts nach einem der Ansprüche 3 bis 5, **dadurch gekennzeichnet, dass** sich der bewegliche Abschnitt (322, 322b, 322d) des Dichtelements in Verschlussstellung auf einem Dichtungsgrat (323) abstützt, der in Richtung des bewegbaren Abschnitts hervorsteht und zum bewegbaren Spenderelement (3) gehört.

7. Vorrichtung zum Spenden flüssigen Produkts nach Anspruch 1 oder 2, **dadurch gekennzeichnet, dass** das Dichtelement (32) mit einem Teil verbunden ist, das die verformbare Trennwand (11) umfasst, wobei sich die Leitung vom Ausstoßloch der Trennwand (11) bis zur Spenderöffnung erstreckt, wobei das Dichtelement (32) geschlitzt und in Außenrichtung der Kammer (1) gewölbt ist, wobei das Teil mit seiner verformbaren und weniger starren Leitung als die verformbare Trennwand (11) hergestellt ist.

8. Vorrichtung zum Spenden flüssigen Produkts nach einem der Ansprüche 1 bis 6, **dadurch gekennzeichnet, dass** das bewegbare Spenderelement (3) eine seitliche Führungsfläche in einem Zylinder umfasst, wobei die seitliche Führungsfläche ein gerundetes Profil hat, das eine Drehung ermöglicht, um die Neigung des bewegbaren Spenderelements (3) im Verhältnis zu seiner Ausrichtung in seiner Ruhestellung zu erlauben, wobei die Verlängerungsleitung gegenüber oder in der Spenderöffnung steht, abgestützt auf dem bewegbaren Spenderelement, wobei die Verlängerungsleitung starrer als die bewegbare Trennwand ist, damit der vom Benutzer auf die Stützfläche ausgeübte Druck die verformbare Trennwand komprimiert, wobei die verformbare Trennwand (11) dann durch Rückkehr in ihre nicht komprimierte Stellung das bewegbare Spenderelement (3) zurückdrückt

9. Vorrichtung zum Spenden flüssigen Produkts nach Anspruch 8, **dadurch gekennzeichnet, dass** die Verlängerungsleitung verformbar ist, wobei sich die Verlängerungsleitung unter dem von dem Benutzer ausgeübten Druck nach der verformbaren Trennwand (11) verformt, um das Volumen der Kammer weiter zu reduzieren und eine erste zusätzliche Dosis flüssige Produkts auszustoßen.

10. Vorrichtung zum Spenden flüssigen Produkts nach Anspruch 9, **dadurch gekennzeichnet, dass** die Verlängerungsleitung eine Leitung (120) mit Balg ist.

11. Vorrichtung zum Spenden flüssigen Produkts nach einem der Ansprüche 8 bis 10, **dadurch gekennzeichnet, dass** sie einen oberen Anschlagring (4) gegen eine obere Umfangfläche des bewegbaren Spenderelements (3) umfasst.

12. Vorrichtung zum Spenden flüssigen Produkts nach einem der Ansprüche 1 bis 11, **dadurch gekennzeichnet, dass** das bewegbare Spenderelement, das den Unterbringungsraum (30) verschließt, in dem die verformbare Trennwand (11) angeordnet ist, die elastischen und gebogenen Führungslaschen den vom Benutzer durch eine Kompressionskraft auf die verformbare Trennwand (11) ausgeübten Druck teilweise übertragen oder auf das bewegbare Spenderelement (3) in Abstützung auf die Wand des Unterbringungsraums eine Rückholkraft in die Ausgangsstellung ausüben,

13. Vorrichtung zum Spenden flüssigen Produkts nach einem der Ansprüche 1 bis 12, **dadurch gekennzeichnet, dass** die Verbindungsmittel zwischen der Stützfläche des bewegbaren Spenderelements (3) und der Außenwand der verformbaren Trennwand (11) mindestens eine starre Lasche (302) umfassen, die mit einer Seite des bewegbaren Spenderelements (3) verbunden ist, die in Richtung verformbare Trennwand (11) angeordnet ist.

14. Vorrichtung zum Spenden flüssigen Produkts nach einem der Ansprüche 1 bis 13, **dadurch gekennzeichnet, dass** ein im Spenderelement (3) verschiebbarer Druckknopf (38) mindestens eine starre Lasche (303) umfasst, die sich auf der Außenwand der verformbaren Trennwand (11) abstütz, die sich zwischen ihrem Ausstoßloch und der starren Trennwand verstreckt, bis zu der sich die verformbare Trennwand (11) erstreckt, um die verformbare Trennwand zu komprimieren, wenn der Knopf gedrückt wird und eine zweite zusätzliche Dosis flüssigen Produkts freizugeben, wobei die verformbare Trennwand danach den Knopf durch elastizitätsbedingtes Zurückkommen in ihre nicht komprimierte Stellung zurückdrückt.
